# EUROPÄISCHE PATENTSCHRIFT

(11) **EP 0 005 412 B1**
(45) Veröffentlichungstag und Bekanntmachung des Hinweises auf die Patenterteilung: **19.05.1982**
(21) Anmeldenummer: 79810020.2
(22) Anmeldetag: 28.02.1979
(51) Int. Cl.: E04C 3/02, E02D 29/02

(54) **Querbalken zur Herstellung von Kastenmauern**
Cross beam for construction of crib walls
Poutre-traverse pour construction de murs-caissons

(30) Priorität: 01.03.1978 CH 2178/78
(43) Veröffentlichungstag der Anmeldung: 14.11.1979
(73) Patentinhaber: Gysi, Hansjürg, CH-5033 Buchs (CH)
(72) Erfinder: Gysi, Hansjürg, CH-5033 Buchs (CH)

## Beschreibung

Die Erfindung betrifft einen Querbalken nach dem Oberbegriff des Anspruchs 1, welcher bei der Herstellung von Kastenmauern in Kombination mit Längsbalken verwendet wird. Ein solcher Querbalken weist an seinen beiden Enden in der oberen und unteren Auflageebene schubfeste, verschiebungsfreie Verbindungen mit den darüber- und darunterliegenden Längsbalken auf.

Querbalken der erwähnten Art sind bekannt. Sie bilden den einen Hauptbestandteil der Bauelemente für Kastenmauern. Die schubfesten Verbindungen, welche eine geometrische Fixierung von Längs- und Querbalken beinhalten, können aus den Auflageebenen hervortretenden Nocken (US-A-1 627 599), aus einer Nut im Längsbalken mit einem entsprechenden Kamm am Querbalken (oder umgekehrt) (US-A-1 907 053) oder aus einem in eine Aussparung des Längs- und Querbalkens versetzten Bolzen bestehen. Weiter können diese Verbindungen in einem Abstand vom Ende des Querbalkens angeordnet sein (US-A-1 773 579). Der Längsbalken bildet den anderen Hauptbestandteil. Bei der Herstellung einer Kastenmauer werden entlang der Mauerachse die Querbalken in einem bestimmten Abstand voneinander rechtwinklig zur Mauerachse ausgelegt. Darauf legt man die Längsbalken derart, dass sich zwei parallel in Richtung der Mauerachse verlaufende Reihen bilden. Auf diese Längsbalken folgt erneut eine Lage Querbalken usw. bis die gewünschte Mauerhöhe erreicht ist. Während des Aufbaus der Mauer wird der Innenraum fortlaufend mit Erdmaterial aufgefüllt.

Bauteilsätze der erwähnten Art haben den Nachteil, dass die daraus entstehenden Kastenmauern eine starre, durch die Geometrie der Bauelemente vorgeschriebene Form besitzen. Es ist nicht möglich, den vertikalen Verlauf der Mauer dem Verlauf der Drucklinie infolge Erddruck und Mauergewicht anzupassen, ausser man benützt eine Vielzahl von Bauelementen, welche entsprechend dem Mauerverlauf zusammengesetzt werden müssen.

Die vorliegende Erfindung sucht einen Querbalken, der durch seine Form es ermöglicht, in Kombination mit dem Längsbalken ohne zusätzliche Bauelemente den vertikalen Verlauf der Mauer der Drucklinie anzupassen, gleichzeitig eine von der Reibung in der Berührungsfläche Längsbalken - Querbalken unabhängige Schub- übertragung zu ermöglichen und der Kastenmauer gegenüber den Erddruckkräften ein flexibles Verhalten zu geben.

Erfindungsgemäss wird diese Aufgabe bei einem Querbalken der eingangs genannten Art folgendermassen gelöst : den Querbalken (1) ist an seinem vorderen Ende (4) in der unteren Auflageebene (3) gegenüber dem untenliegenden vorderen Längsbalken (9) in Querrichtung der Kastenmauer frei verschieblich (10), und somit wird eine beliebige Querstaffelung (a) des unteren (9) vom vorderen oberen (8) Längsbalken möglich ; ferner ist dieser Querbalken (1) an seinem hinteren Ende (5) in der oberen Auflageebene (2) gegenüber dem obenliegenden hinteren Längsbalken (14) in Querrichtung der Kastenmauer frei verschieblich (15), und somit wird eine beliebige Querstaffelung (b) des oberen (14) vom unteren hinteren (13) Längsbalken möglich.

Die Flexibilität der Kastenmauer gegenüber den Erddruckkräften wird gemäss Anspruch 1 dadurch erreicht, dass in der unteren Auflageebene vorn und in der oberen Auflageebene hinten des Querbalkens eine solche Vorrichtung fehlt, d.h. Längs- und Querbalken sind gegenüber einander frei verschieblich. Dadurch kann sich eine Gleitebene quer durch das Rückfüllmaterial bilden, Fig. 1, Bezugszeichen 23, entlang welcher die Scherfestigkeit des sich im Innern der Kastenmauer befindlichen Rückfüllmaterials mit damit verbundenen Verschiebungen teilweise mobilisiert wird. Somit sind bei jeder Längsbalken - Querbalken - Lage Verschiebungen entlang der Fläche 23 möglich, was zur gewünschten Flexibilität der Kastenmauer gegenüber Erddruckkräften führt.

Weitere Ansprüche sind auf vorteilhafte Ausbildungen der die Verschiebung hindernden Vorrichtung am Querbalken gerichtet.

Die Erfindung soll in der beigelegten Zeichnung anhand von Ausführungsbeispielen näher beschrieben werden. Es zeigen :
Figur 1 ein erstes Ausführungsbeispiel des Querbalkens mit Nocken,
Figur 2 ein zweites Ausführungsbeispiel des Querbalkens mit Nut und Kamm,
Figur 3 ein drittes Ausführungsbeispiel des Querbalkens mit Bolzen und
Figur 4 einen Querschnitt durch eine Kastenmauer, welche unter Mitverwendung des Querbalkens nach Fig. 1 aufgebaut ist.

Fig. 1 zeigt den Querbalken 1 mit der oberen 2 und unteren 3 Auflageebene. Am vorderen Ende 4 des Querbalkens befindet sich der nach oben gerichtete Nocken 16, welcher die horizontalen Schubkräfte 7 vom Längsbalken 8 in den Querbalken 1 überleiten kann. Am hinteren Ende 5 befindet sich der nach unten gerichtete Nocken 16, welcher die horizontalen Schubkräfte 12 vom Querbalken 1 in den Längsbalken 13 überleiten kann. Am vorderen Ende 4 wird durch den Abstand (a) die Querstaffelung des oberen 8 vom unteren 9 Längsbalken dargestellt, ebenso am hinteren Ende 5 mit dem Abstand (b). In 20 ist gezeigt, dass der Nocken 16 in einem Abstand (c) vom Balkenende liegen kann.

In Fig. 2 tritt beim Querbalken 1 an die Stelle des Nockens 16 der Kamm 17, welcher in eine Nut 18 des Längsbalkens 8 resp. 13 passt.

In Fig. 3 tritt beim Querbalken 1 an die Stelle des Nockens 16 der Bolzen 19, welcher in entsprechende Aussparungen oder Bohrungen des Längs- 8, 13 und Querbalkens 1 passt.

In Fig. 4 wird gezeigt, wie mit Hilfe des Querbalkens 1 eine beliebige Staffelung der Längsbalken 8, 9 resp. 13, 14 erreicht werden kann, und wie damit der vertikale Verlauf der Mauer dem Verlauf der Drucklinie, resultierend aus Mauergewicht und Erddruck, angepasst werden kann. Die eine Verschiebung hinderne Vorrichtung 6, 11 ist als Nocken 16 gemäss Fig. 1 eingezeichnet. Im weiteren wird gezeigt, wie mit Hilfe von einem Querbalken, bei welchem die Auflageebenen 21 und 22 nicht parallel sind, das Quergefälle der Kastenmauer verändert werden kann.

## Patentansprüche

1. Querbalken (1) zur Herstellung von Kastenmauern, der je eine obere (2) und untere (3) Auflageebene besitzt und ein von der zu stützenden Erdmasse abgekehrtes vorderes Ende (4) sowie ein der zu stützenden Erdmasse zugekehrtes hinteres Ende (5) aufweist, der an seinem vorderen Ende (4) in der oberen Auflageebene (2) eine Vorrichtung (6) besitzt, welche eine verschiebungsfreie Ueberleitung der horizontalen Schubkräfte (7) vom obenliegenden vorderen Längsbalken (8) in den Querbalken (1) gestattet, und der an seinem hinteren Ende (5) in der unteren Auflageebene (3) eine Vorrichtung (11) besitzt, welche eine verschiebungsfreie Ueberleitung der horizontalen Schubkräfte (12) vom Querbalken (1) in den untenliegenden Längsbalken (13) gestattet, gekennzeichnet dadurch, dass dieser Querbalken (1) an seinem vorderen Ende (4) in der unteren Auflageebene (3) gegenüber dem untenliegenden vorderen Längsbalken (9) in Querrichtung der Kastenmauer frei verschieblich (10) ist und somit eine beliebige Querstaffelung (a) des unteren (9) vom vorderen oberen (8) Längsbalken möglich wird, und dass dieser Querbalken (1) an seinem hinteren Ende (5) in der oberen Auflageebene (2) gegenüber dem obenliegenden hinteren Längsbalken (14) in Querrichtung der Kastenmauer frei verschieblich (15) ist und somit eine beliebige Querstaffelung (b) des oberen (14) vom unteren hinteren (13) Längsbalken möglich wird.

2. Querbalken nach Anspruch 1, dadurch gekennzeichnet, dass die eine Verschiebung hindernde Vorrichtung (6), (11) aus einem durch die Auflageebene (2), (3) des Querbalkens (1) hervortretenden Nocken (16) besteht, welcher zur Querschnittsform des zu fixierenden Längsbalkens (8), (13) passt.

3. Querbalken nach Anspruch 1, dadurch gekennzeichnet, dass die eine Verschiebung hinderne Vorrichtung (6), (11) aus einem Kamm (17) am Querbalken (1) besteht, welche in eine dazu passende Nut (18) im zu fixierenden Längsbalken (8), (13) passt.

4. Querbalken nach Anspruch 1, dadurch gekennzeichnet, dass die eine Verschiebung hinderne Vorrichtung (6), (11) aus einer Nut im Querbalken (1) besteht, welche auf einen dazu passenden Kamm am zu fixierenden Längsbalken passt.

5. Querbalken nach Anspruch 1, dadurch gekennzeichnet, dass die eine Verschiebung hindernde Vorrichtung (6), (11) aus einem Bolzen (19) oder Dübel besteht.

6. Querbalken nach Anspruch 1, dadurch gekennzeichnet, dass die eine Verschiebung hindernde Vorrichtung (6), (11) sich in einem Abstand (c) (20) vom Ende des Querbalkens befindet.

7. Querbalken nach Anspruch 1, dadurch gekennzeichnet, dass die untere (22) und obere (21) Auflageebene des Querbalkens (1) nicht parallel sind und eine Schnittgerade besitzen, welche in Längsrichtung der Kastenmauer verläuft, solcherart dass eine Aenderung des Quergefälles der Kastenmauer ermöglicht wird.

## Claims

1. Transverse beam (1) to construct concrete crib walls, which has an upper (2) and a lower (3) plane of support, which has a front end (4) pointing away from the soil mass to be retained, which has a back end (5) pointing towards the soil mass to be retained, which has a device (6) at the front end (4) in the upper plane of support (2) allowing a transmission of horizontal shear forces (7) without displacements from the upper, front longitudinal beam (8) to the transverse beam (1), and which has a device (11) at the back end (5) in the lower plane of support (3) allowing a transmission of horizontal shear forces (12) without displacements from the transverse beam (1) to the lower, back longitudinal beam (13) ; specified such, that this transverse beam (1) is free to move (10) in the transverse direction of the wall at its front end (4) in the lower plane of support (3) with respect to the lower, front longitudinal beam (9) allowing any distance (a) of the lower, front longitudinal beam (9) from the upper, front longitudinal beam (8) ; and that this transverse beam (1) is free to move (15) in the transverse direction of the wall at his back end (5) in the upper plane of support (2) with respect to the upper, back longitudinal beam (14) allowing any distance (b) of the upper, back longitudinal beam (14) from the lower, back longitudinal beam (13).

2. Transverse beam according to claim 1, specified such that the device resisting the displacement (6), (11) consists of a shoulder (16) which is sitting on the plane of support (2), (3) of the transverse beam (1), and which coincides with the cross sectional shape of the longitudinal beam (8), (13) to be fixed.

3. Transverse beam according to claim 1, specified such that the device resisting the displacement (6), (11) consists of a tenon (17) in the transverse beam (1) which fits into a mortise (18) in the longitudinal beam to be fixed.

4. Transverse beam according to claim 1, specified such that the device resisting the displacement (6), (11) consists of a mortise in the transverse beam (1) which fits into a tenon in the longitudinal beam to be fixed.

5. Transverse beam according to claim 1, specified such that the device resisting the displacement (6), (11) consists of a bolt (19) or a plug.

6. Transverse beam according to claim 1, specified such that the device resisting the displacement (6), (11) has a distance (c), (20) from the end of the transverse beam.

7. Transverse beam according to claim 1, specified such that the lower (22) and the upper (21) plane of support of the transverse beam are not parallel, but have a line of intersection parallel to the direction of the wall, such that a change of the transverse inclination of the wall becomes poesible.

## Revendications

1. Poutre transversale (1) pour l'exécution de murs de soutènement à éléments, qui présente un plan d'appui supérieur (2), respectivement un plan d'appui inférieur (3), qui possède une partie terminale antérieure (4) située à l'autre côté de la masse de terre à retenir, et une partie terminale postérieure (5) tournée contre la masse de terre à retenir ; poutre transversale (1) qui possède à son extrémité antérieure (4) sur le plan d'appui supérieur (2) un dispositif (6) permettant la transmission sans déplacement des efforts de cisaillement horizontaux (7) de la poutre longitudinale supérieure (8) à la poutre transversale elle-même (1) ; qui possède à son extrémité postérieure (5) sur le plan d'appui inférieur (3) un dispositif (11) permettant la transmission sans déplacement des efforts de cisaillement horizontaux (12) de la poutre transversale elle-même (1) à la poutre longitudinale inférieure (13) ; poutre transversale (1) caractérisée par le fait que sa partie antérieure (4) sur le plan d'appui inférieur (3) peut se déplacer librement (10) par rapport à la poutre longitudinale inférieure (9), ceci transversalement à l'axe du mur, et permettant ainsi un décalage (a) quelconque de cette poutre longitudinale inférieure (9) par rapport à la poutre longitudinale supérieure (8) ; poutre transversale (1) caractérisée d'autre part par le fait que sa partie postérieure (5) sur le plan d'appui supérieur (2) peut se déplacer librement (15) par rapport à la poutre longitudinale supérieure (14), ceci transversalement à l'axe du mur, et permettant ainsi un décalage (b) quelconque de la poutre longitudinale supérieure (14) par rapport à la poutre longitudinale inférieure (13).

2. Poutre transversale (1) selon la revendication 1, caractérisée par le fait que le dispositif (6), (11) destiné à empêcher un déplacement consiste en un décrochement émergeant du plan d'appui (2), (3) de la poutre transversale (1) et qui s'adapte à la forme de la section de la poutre longitudinale (8), (13) devant être bloquée.

3. Poutre transversale (1) selon la revendication 1, caractérisée par le fait que le dispositif (6), (11) destiné à empêcher un déplacement est constitué d'un créneau (17) de la poutre transversale (1) qui s'emboîte dans une rainure (18) correspondante de la poutre longitudinale (8), (13) à bloquer.

4. Poutre transversale (1) selon la revendication 1, caractérisée par le fait que le dispositif (6), (11) destiné à empêcher un déplacement consiste en une rainure de la poutre transversale (1) dans laquelle s'emboîte un créneau correspondant de la poutre longitudinale à bloquer.

5. Poutre transversale (1) selon la revendication 1, caractérisée par le fait que le dispositif (6), (11) destiné à empêcher un déplacement est constitué par un gougeon (19) ou par une cheville.

6. Poutre transversale (1) selon la revendication 1, caractérisée par le fait que le dispositif (6), (11) destiné à empêcher un déplacement est aménagé à une distance (c), (20) de l'extrémité de la poutre transversale.

7. Poutre transversale (1) selon la revendication 1, caractérisée par le fait que les plans d'appui inférieur (22) et supérieur (21) ne sont pas parallèles et définissent une droite d'intersection courant dans la direction longitudinale du mur, de façon à permettre une modification de l'inclinaison transversale du mur en question.
